# EUROPÄISCHE PATENTSCHRIFT

(11) **EP 1 976 789 B1**
(45) Veröffentlichungstag und Bekanntmachung des Hinweises auf die Patenterteilung: **18.05.2016**
(21) Anmeldenummer: 06829279.6
(22) Anmeldetag: 05.12.2006
(51) Int. Cl.: B65H 29/68, B65H 29/66

(54) **VORRICHTUNG ZUM ABBREMSEN VON AUF EINEM STAPEL ABZULEGENDEN BÖGEN, INSBESONDERE PAPIER- ODER KARTONBÖGEN**
APPARATUS FOR DECELERATING SHEETS TO BE STACKED, ESPECIALLY PAPER OR CARDBOARD SHEETS
DISPOSITIF DE FREINAGE DE FEUILLES, NOTAMMENT DE FEUILLES DE PAPIER OU DE CARTON DESTINÉES À ÊTRE DÉPOSÉES SUR UNE PILE

(30) Priorität: 13.01.2006 DE 102006002029
(43) Veröffentlichungstag der Anmeldung: 08.10.2008
(73) Patentinhaber: Bielomatik Jagenberg GmbH & Co. KG, 41468 Neuss (DE)
(72) Erfinder: THIEVESSEN, Karl, 41516 Grevenbroich (DE); VÖSSING, Dirk, 47877 Willich (DE)
(74) Vertreter: Greif, Thomas
(86) Internationale Anmeldenummer: PCT/EP2006/011632
(87) Internationale Veröffentlichungsnummer: WO 2007/087858

(56) Entgegenhaltungen:
- EP-A1- 1 475 328
- EP-A2- 1 016 610
- EP-A2- 1 266 854
- WO-A-91/08974

## Beschreibung

Die Erfindung betrifft eine Vorrichtung zum Abbremsen von auf einem Stapel abzulegenden Bögen, insbesondere Papier- oder Kartonbögen, sowie eine Maschine zum Querschneiden von Materialbahnen, die eine Bremsvorrichtung für die durch Querschneiden hergestellten Bögen enthält.

Bekannter Weise stellen Querschneidemaschinen aus einer Materialbahn, insbesondere einer Papier- oder Kartonbahn, durch Querschneiden einzelne Bögen her, die anschließend auf Stapeln abgelegt werden. Bei hohen Betriebsgeschwindigkeiten ist es erforderlich, die einzelnen, von Transportbändern zu dem Stapelbereich transportieren Bögen vor dem Ablegen abzubremsen, damit beim Stapeln keine Störungen auftreten.

Aus der WO 91/08974 ist eine Vorrichtung der gattungsgemäßen Art bekannt, bei dem die Abbremsvorrichtung beidseits der Transportebene der Bögen angeordnete Klemmelemente mit umlaufenden Klemmzonen aufweist, wobei die Klemmzonen zumindest einer Seite beim Umlauf zeitweise bis in die Einlaufebene der Bögen reichen, so dass ein Bogen zwischen zwei Klemmzonen einklemmbar ist. Die Klemmelemente werden von einem ungleichförmigen Drehantrieb so angetrieben, dass die Klemmzonen beim Anlegen an die Bögen die Einlaufgeschwindigkeit der Bögen aufweisen. Anschließend wird die Geschwindigkeit der Klemmzonen bis auf die gewünschte Auslaufgeschwindigkeit der Bögen vermindert. Nach dem Lösen der Klemmung der Bögen und vor dem Einklemmen der nachfolgenden Bögen werden die Klemmzonen von dem ungleichförmigen Antrieb wieder auf die Einlaufgeschwindigkeit der Bögen beschleunigt.

Das in der WO 91/08974 beschriebene Verfahren hat den Vorteil, dass es möglich ist, die Bögen ohne Relativgeschwindigkeit zu den Abbremselementen abzubremsen. Dies verhindert, dass unerwünschte Markierungen auf den Bögen auftreten.

Der Erfindung liegt die Aufgabe zugrunde, eine gattungsgemäße Bremsvorrichtung zu schaffen, die es ermöglicht, Bögen aus hohen Geschwindigkeiten von beispielsweise 400 m/min auf eine erheblich niedrigere Ablagegeschwindigkeit von beispielsweise 80 m/min sicher und markierungsfrei so abzubremsen, dass sich ein Schuppenstrom aus überlappenden Bögen bildet, der anschließend ohne Probleme auf einem Stapel abgelegt werden kann.

Diese Aufgabe wird nach der Erfindung mit folgenden Merkmalen gelöst:
- Zumindest an einer Seite der Transportebene der Bögen sind über die Breite der Vorrichtung rotierend antreibbare Klemmelemente angeordnet, die auf einem Teil ihres Umfanges Klemmzonen aufweisen, die beim Umlauf zeitweise bis in die Einlaufebene der Bögen reichen,
- auf der entgegengesetzten Seite der Transportebene der Bögen ist ein rotierendes Gegenelement angeordnet, so dass ein Bogen zwischen den Klemmzonen und dem Gegenelement einklemmbar ist,
- die Klemmelemente sind mit einem ungleichförmigen Drehantrieb verbunden, und
- in Bogenlaufrichtung mit Abstand vor den Klemmelementen ist eine Ablenkeinrichtung angeordnet, von der die Bogenhinterkanten aus der Einlaufebene nach unten abgelenkt werden.

Durch den Abstand der Klemmelemente von der Ablenkeinrichtung in Bogenlaufrichtung ist es möglich, die Klemmzonen zu Beginn des Abbremsens mit so großem Abstand vor der Bogenhinterkante angreifen zu lassen, dass der Bremsvorgang abgeschlossen ist, bevor sich die Klemmzonen an der Bogenhinterkante befinden. Der nachfolgende Bogen kann sich so bereits während des Abbremsens des vorhergehenden Bogens ungebremst über dessen nach unten abgelenkte Bogenhinterkante nach vorne bewegen. Die Zeit, während der sich der nachfolgende Bogen oberhalb des vorhergehenden Bogens den Klemmelementen nähert, steht somit zusätzlich als Bremszeit für den vorhergehenden Bogen zur Verfügung. Ohne diesen Abstand wäre die Bremszeit auf die Zeit begrenzt, in der ein nachfolgender Bogen die Lücke zum vorhergehenden Bogen schließt.

Bevorzugt sind als Gegenelement auf der anderen Seite der Transportebene ebenfalls Klemmelemente mit umlaufenden Klemmzonen angeordnet, die ebenfalls von einem ungleichförmigen Drehantrieb angetrieben werden.

Die Einrichtung zum Ablenken der Bogenhinterkanten nach unten ist bevorzugt ein taktweise geschalteter Saugkasten mit Saugöffnungen an der Oberseite, der unterhalb der Einlaufebene der Bögen angeordnet die Bogenhinterkanten ansaugt und so nach unten bewegt. Der Saugkasten hält zusätzlich beim Abbremsen eines Bogens das freie Bogenende zwischen den Klemmzonen und der Bogenhinterkanten zurück und somit gestrafft. Das freie Bogenende würde ansonsten dazu neigen, sich gegen die bremsenden Klemmzonen nach vorne zu schieben

Als ungleichförmiger Drehantrieb für die Klemmelemente und das Gegenelement wird bevorzugt ein Drehstrom-Synchronservomotor eingesetzt, der ein sehr geringes dynamisches Massenträgheitsmoment aufweist. Dazu ist der Motor relativ lang und mit relativ geringem Durchmesser gestaltet. Bevorzugt beträgt sein Verhältnis Länge zu Durchmesser mehr als 4.

Bevorzugt werden die Klemmzonen von ringsegmentförmigen Elementen gebildet, die auf einer von dem ungleichförmigen Drehantrieb angetriebenen Hohlwelle befestigt sind. Damit die Hohlwelle ein geringes Massenträgheitsmoment und dennoch eine hohe Torsionssteifigkeit aufweist, ist sie bevorzugt als ein CFK-Rohr mit mindestens 100 mm Außendurchmesser gestaltet. Auf die Hohlwelle sind als Klemmzonen bevorzugt Ringsegmente mit kreisbogenförmigem Außendurchmesser aufgebracht, die eine äußere Umfangslänge von 40 mm - 100 mm aufweisen. Die Segmente sind bevorzugt aus einem volumenkompressiblen, geschäumten Kunststoffmaterial gefertigt, damit die Bögen schlupffrei unter Vermeidung von Markierungen eingeklemmt werden können.

Nachfolgend wird die Erfindung anhand eines bevorzugten Ausführungsbeispieles erläutert. Die Zeichnung stellt das Ausführungsbeispiel vereinfacht dar.

Dabei zeigt
- Figur 1: die Seitenansicht einer Querschneidemaschine,
- Figuren 2 - 6: die Wirkungsweise der Bremsvorrichtung beim Abbremsen der Bögen und
- Figur 7: in einer Seitenansicht das Wirkprinzip der Bremsvorrichtung.

Die in Figur 1 in Gesamtansicht dargestellte Vorrichtung dient zur Herstellung von Papier oder Kartonbögen aus einer kontinuierlich zugeführten Bahn 1. In Bahn- / Bogenlaufrichtung (in den Figuren von links nach rechts) sind folgende Komponenten hintereinander angeordnet:
Eine Längsschneideeinrichtung 2, in der die Ränder der Bahn beschnitten und gegebenenfalls die Bahn 1 in bis zu sechs Einzelbahnen aufgeteilt wird, eine Querschneideeinrichtung 3, eine Brems- und Überlappungsvorrichtung 4, von der die beim Querschneiden hergestellten Bögen übernommen und abgebremst werden, wobei sich ein Schuppenstrom bildet, sowie eine Stapeleinrichtung 5, in der die Bögen auf Stapel 6 abgelegt werden, die auf Paletten 7 liegen.

Die Querschneideeinrichtung 3 enthält auf bekannte Weise zwei übereinander angeordnete Messertrommeln 8, die jeweils mit zumindest einem Quermesser bestückt sind, von denen die Bahn 1 beim Durchlauf in Bögen 9 aufgeteilt wird. Werden mehrere Bahnen 1 übereinander liegend verarbeitet, so entstehen beim Querschneiden Bogenpakete, die anschließend weitertransportiert werden. Der nachfolgend verwendete Ausdruck "Bogen" beinhaltet daher auch Bogenpakete, die beim mehrlagigen Betrieb hergestellt und weiter verarbeitet werden. Hinter der Querschneideeinrichtung 3 sind Elemente zum Übernehmen des bei einem Querschnitt erzeugten Bahnanfanges und zum Straffen der Bahn beim Querschneiden, Elemente zum beschleunigten Weitertransport des bei einem Querschnitt erzeugten Bogens, um eine Lücke zwischen zwei Bögen zu erzeugen, und die Brems- und Überlappungsvorrichtung 4 angeordnet, die einen Schuppenstrom aus überlappenden Bögen herstellt, der mit verlangsamter Transportgeschwindigkeit der Stapeleinrichtung 5 zugeführt wird.

Es beginnt mit einem schnell umlaufenden oberen Bandförderer 10 und einem zugehörigen unteren schnellen Bandförderer 11, die jeweils aus einzelnen parallelen Bändern aufgebaut sind und mit einer gegenüber der Geschwindigkeit der in die Querschneideeinrichtung einlaufenden Bahn 1 erhöhten Geschwindigkeit angetrieben sind. So wird ein beim Querschnitt hergestellter Bogen 9 mit einer erhöhten Geschwindigkeit weitertransportiert und es entsteht jeweils eine Lücke zwischen zwei aufeinander folgenden Bögen oder Bogenpaketen.

Hinter dem unteren schnellen Bandförderer 11 beginnt die Brems- und Überlappungsvorrichtung 4 mit einem mit Unterdruck beaufschlagbaren Saugkasten 13, dessen obere, mit Saugöffnungen versehene Wand parallel mit etwas Abstand unterhalb der Förderebene der Bögen 9 verläuft. Die Saugöffnungen des Saugkastens 13 können taktweise geöffnet werden, so dass von dem Unterdruck jeweils die Hinterkanten der Bögen 9 angesaugt und nach unten abgelenkt werden. Dabei lösen sich die Hinterkanten der Bögen von dem schnell laufenden oberen Bandförderer 10, der sich über die Länge der Brems- und Überlappungsvorrichtung 4 erstreckt. Der Saugkasten 13 dient so als Ablenkeinrichtung, von der die Bogenhinterkanten aus der Einlaufebene nach unten abgelenkt werden. Am Saugkasten 13 beginnt ein unterer Bandförderer 14, der mit der langsameren Ablagegeschwindigkeit läuft, mit der die Bögen auf den Stapel 6 abgelegt werden. Beim Abbremsen eines Bogens 9 schiebt sich die Vorderkante eines nachfolgenden, noch schneller laufenden Bogens über seine Hinterkante. Es entsteht so ein Schuppenstrom von sich überlappenden Bögen, der mit der langsameren Ablagegeschwindigkeit auf dem unteren Bandförderer 14 weitergefördert wird.

Um die Bögen sicher, ohne Verkanten und ohne Markierungen von einer hohen Einlaufgeschwindigkeit von beispielsweise 400 m/min auf eine ausreichend niedrige Ablagegeschwindigkeit von beispielsweise 80 m/min abbremsen zu können, ist mit Abstand hinter dem Saugkasten 13, von dem die Bogenhinterkanten nach unten abgelenkt werden, eine Bremseinrichtung angeordnet, die rotierend antreibbare Klemmelemente 16 mit Klemmzonen 17 enthält, von denen die Bögen 9 eingeklemmt und abgebremst werden. Die Klemmelemente 16 mit den Klemmzonen 17 sind an einer Seite der Transportebene der Bögen (im vorliegenden Beispiel oberhalb der Transportebene) über die Breite der Vorrichtung so angeordnet, dass die Klemmzonen 17 beim Umlauf zeitweise bis in die Einlaufebene der Bögen 9 reichen. Auf der entgegengesetzten Seite der Transportebene der Bögen 9 ist ein rotierendes Gegenelement 18 angeordnet, so dass ein Bogen 9 oder ein Bogenpaket zwischen den Klemmzonen 17 und dem Gegenelement 18 einklemmbar ist. Die Klemmelemente 16 befinden sich in einem Abstand von mindestens 100 mm von dem einlaufseitigen Beginn der Ablenkeinrichtung (hier Saugkasten 13), so dass sie mit einem Mindestabstand von 100 mm von der Bogenhinterkante an einem Bogen 9 angreifen können. So hat ein nachfolgender Bogen Zeit, sich mit seiner Vorderkante über den vorhergehenden beim Abbremsen befindlichen Bogen zu schieben, bevor er selbst abgebremst wird. Falls erforderlich, sind die Klemmelemente 16 und das zugehörige Gegenelement 18 begrenzt in und gegen Bogenlaufrichtung (Pfeil 19 in Figur 2) verstellbar, so dass der Abstand zu der Ablenkeinrichtung (Saugkasten 13) formatabhängig einstellbar ist. Auf diese Weise kann die Angriffsposition der Klemmzonen 17 an den Bögen 9 der Bogenlänge angepasst werden.

Die Klemmelemente 16 mit den Klemmzonen 17 sind ebenso wie das rotierende Gegenelement 18 jeweils mit einem ungleichförmigen Drehantrieb verbunden, der es ermöglicht, bei einem Umlauf die Umfangsgeschwindigkeit zu verändern. Bevorzugt werden die Klemmzonen 17 von ringsegmentförmigen Elementen gebildet, die außen auf einer von dem ungleichförmigen Drehantrieb angetriebenen Hohlwelle befestigt sind. Damit die Hohlwelle ein geringes Massenträgheitsmoment und dennoch eine hohe Torsionssteifigkeit aufweist, ist sie bevorzugt als CFK-Rohr mit mindestens 100 mm Außendurchmesser gestaltet. Die auf der Hohlwelle als Klemmzonen 17 befestigten Ringsegmente haben bevorzugt einen kreisbogenförmigen Außendurchmesser mit einer äußeren Umfangslänge von 40 mm - 100 mm. Der Umfangswinkel der Klemmzonen 17 auf der Hohlwelle beträgt bevorzugt zwischen 50° und 90°. Er entspricht dem in Figur 7 dargestellten Bremswinkel. Die Ringsegmente sind bevorzugt aus einem volumenkompressiblen, geschäumten Kunststoffmaterial gefertigt, damit die Bögen schlupffrei unter Vermeidung von Markierungen eingeklemmt werden können. Die radial gemessene Dicke einer Klemmzone 17 beträgt bevorzugt zwischen 10 mm und 30 mm.

Das Gegenelement 18 ist im Ausführungsbeispiel ebenfalls als rotierbare Hohlwelle ausgestaltet, deren Mantelfläche zur Vermeidung von Markierungen ebenfalls mit einem volumenkompressiblen Belag belegt ist. Alternativ ist es möglich, das Gegenelement 18 identisch zu dem oberen Klemmelement 16 mit ringsegmentförmigen Klemmzonen zu versehen. Diese Konstruktion bietet die Möglichkeit, durch eine Phasenverschiebung zwischen der Drehbewegung der oberen Klemmzonen 17 zu den unteren Klemmzonen des Gegenelementes die wirksame Klemmlänge zu verändern.

Als ungleichförmiger Drehantrieb sowohl für die Klemmelemente 16 als auch für das Gegenelement 18 wird bevorzugt ein Drehstrom-Synchronservormotor eingesetzt, der ein sehr geringes dynamisches Massenträgheitsmoment aufweist. Der Motor ist daher relativ lang und weist einen relativ geringen Durchmesser auf. Bevorzugt beträgt sein Verhältnis Länge/Durchmesser mehr als 4. In Figur 7 ist das Wirkprinzip der Bremsvorrichtung 4 dargestellt:
Durch die Klemmzonen 17 wird ein Bogen 9 oder ein Bogenpaket zusammengedrückt und gemeinsam mit dem Gegenelement 18 eingeklemmt. Beim Anlegen der Klemmzonen 17 an einen Bogen weisen diese die höhere Einlaufgeschwindigkeit V1 der Bögen auf. Anschließend wird mittels des ungleichförmigen Drehantriebes die Drehgeschwindigkeit der Klemmzonen 7 vermindert bis die niedrigere Auslaufgeschwindigkeit V2 vorliegt. Die Abbremsung erfolgt dabei schlupffrei und wird entlang einer Rampe geführt, so dass keine Schubspannungen, sondern nur noch Druckspannungen in einem Bogenpaket entstehen. Diese Druckspannungen erzeugen keine Markierungen.

Der Ablauf des Bremsvorganges und der Überlappung von Bögen 9 ist in den Figuren 2 bis 6 dargestellt:
Ein mit der schnellen Einlaufgeschwindigkeit von den Bändern 10, 11 antransportierter Bogen läuft mit seiner Vorderkante in die Brems- und Überlappungsvorrichtung 4 ein (Figur 2, Figur 3). Sobald die Hinterkante des Bogens 9 sich oberhalb des Saugkastens 13 befindet, wird dieser eingeschaltet und saugt dabei die Bogenhinterkante an. Dabei löst sie sich von den schnellen Oberbändern 10 und legt sich auf die langsameren Unterbänder 14. In diesem Augenblick legen sich die Klemmzonen 17 an die Bögen 9 an und drücken diese nach unten gegen das Gegenelement 18, so dass ein Bogen oder Bogenpaket eingeklemmt wird. Beim Einklemmen weisen sowohl die Klemmzonen 17 als auch das Gegenelement 18 eine Umfangsgeschwindigkeit auf, die der hohen Einlaufgeschwindigkeit V1 entspricht. Anschließend - während die Bögen 9 geklemmt sind (Figur 5) - vermindert der Drehantrieb die Umlaufgeschwindigkeit auf die niedere Auslaufgeschwindigkeit V2. Da zu Beginn der Klemmung der Abstand der klemmenden Elemente 17, 18 von der Bogenhinterkante mehr als 100 mm beträgt, hat ein nachfolgender Bogen 9 Zeit, sich mit seiner Vorderkante über die Hinterkante des vorhergehenden Bogens 9 zu schieben, so dass ausreichend Zeit für das Abbremsen des vorhergehenden Bogens 9 besteht und zugleich eine Überlappung entsteht. Damit dies störungsfrei gelingt, ist die Ablenkeinrichtung für die Bogen (Saugkasten 13) mit ausreichendem Abstand vor den Klemmelementen 17, 18 angeordnet. Noch bevor die Vorderkante des nachfolgenden Bogens 9 die Klemmzone 17 erreicht, ist der vorhergehende Bogen 9 abgebremst und die Klemmung wurde wieder gelöst. Wie in Figur 6 dargestellt, kann nun der nachfolgende Bogen 9 sich zwischen den Klemmelementen 16, 17 hindurch schieben, während die Klemmzonen 17 wieder auf die höhere Einlaufgeschwindigkeit V1 beschleunigt werden, bevor sie sich an dem soeben eingelaufenen Bogen anlegen, um diesen abzubremsen.

## Patentansprüche

1. Vorrichtung zum Abbremsen von auf einem Stapel (6) abzulegenden Bögen (9), insbesondere Papier- oder Kartonbögen, mit
- zumindest an einer Seite der Transportebene der Bögen (9) über die Breite der Vorrichtung angeordneten rotierend antreibbaren Klemmelementen (16), die Klemmzonen (17) aufweisen, die beim Umlauf zeitweise bis in die Einlaufebene der Bögen (9) reichen,
- mit einem auf der entgegengesetzten Seite der Transportebene der Bögen (9) rotierend angeordneten Gegenelement (18), so dass ein Bogen zwischen den Klemmzonen (17) und dem Gegenelement (18) einklemmbar ist, wobei
- die Klemmelemente (16) mit einem ungleichförmigen Drehantrieb verbunden sind,
**dadurch gekennzeichnet, dass**
- die Klemmelemente (16) auf einem Teil ihres Umfanges ringsegmentförmige Klemmzonen (17) aufweisen und
- in Bogenlaufrichtung mit Abstand vor den Klemmelementen (16) eine Ablenkeinrichtung (13) angeordnet ist, von der die Bogenhinterkanten aus der Einlaufebene nach unten abgelenkt werden.

2. Vorrichtung nach Anspruch 1, **dadurch gekennzeichnet, dass** der Abstand zwischen den Klemmelementen(16) und der Ablenkeinrichtung (13) mindestens 100 mm beträgt.

3. Vorrichtung nach Anspruch 1 oder 2, **dadurch gekennzeichnet, dass** der Abstand zwischen den Klemmelementen(16) und der Ablenkeinrichtung (13) verstellbar ist.

4. Vorrichtung nach einem der Ansprüche 1 bis 3, **dadurch gekennzeichnet, dass** die Ablenkeinrichtung (13) ein taktweise schaltbarer Saugkasten mit Saugöffnungen an der Oberseite ist.

5. Vorrichtung nach einem der Ansprüche 1 bis 4, **dadurch gekennzeichnet, dass** als ungleichförmiger Drehantrieb für die Klemmelemente (16) und/oder das Gegenelement (18) ein Drehstrom-Synchronservomotor eingesetzt wird.

6. Vorrichtung nach Anspruch 5, **dadurch gekennzeichnet, dass** der Drehstrom-Synchronservomotor ein Verhältnis zwischen seiner Länge und seinem Durchmesser von mehr als 4 aufweist.

7. Vorrichtung nach einem der Ansprüche 1 bis 6, **dadurch gekennzeichnet, dass** die ringsegmentförmigen Klemmzonen (17) außen auf einer Hohlwelle befestigt sind.

8. Vorrichtung nach Anspruch 7, **dadurch gekennzeichnet, dass** die Hohlwelle als CFK-Rohr mit zumindest 100 mm Außendurchmesser gestaltet ist.

9. Vorrichtung nach Anspruch 7 oder 8, **dadurch gekennzeichnet, dass** die ringsegmentförmigen Klemmzonen (17) aus einem volumenkompressiblen, geschäumten Kunststoffmaterial gefertigt sind und eine radiale Dicke von 10 mm - 30 mm aufweisen.

10. Vorrichtung nach einem der Ansprüche 7 bis 9, **dadurch gekennzeichnet, dass** die Klemmzonen (17) einen kreisbogenförmigen Außendurchmesser aufweisen, wobei der Umfangswinkel der Klemmzonen (17) auf der Hohlwelle zwischen 50° und 90° beträgt.

11. Vorrichtung nach einem der Ansprüche 7 bis 10, **dadurch gekennzeichnet, dass** das Gegenelement (18) ebenfalls als rotierbare Hohlwelle mit ringsegmentförmiger Klemmzone gestaltet ist und einen eigenen ungleichförmigen Drehantrieb aufweist.

12. Maschine zum Querschneiden von Materialbahnen, insbesondere von Papier- oder Kartonbahnen (1), mit einer Querschneideeinrichtung (3) enthalten zwei mit Quermessern bestückte Messertrommeln (8, 9) und mit einer Brems- und Überlappungsvorrichtung (4), von der die beim Querschneiden hergestellten Bögen (9) übernommen und abgebremst werden, wobei sich ein Schuppenstrom bildet, **dadurch gekennzeichnet, dass** die Brems- und Überlappungsvorrichtung (4) gemäß einem oder mehreren der Patentansprüche 1 bis 11 gestaltet ist.

## Claims

1. Device for braking sheets (9) to be deposited on a stack (6), in particular sheets of paper or cardboard, comprising
- clamping elements (16) which can be driven in a rotating manner and are arranged at least on one side of the transporting plane of the sheets (9), over the width of the device, said elements having clamping zones (17) which temporarily reach into the running-in plane of the sheets (9) as they rotate,
- a rotating counter element (18) arranged on the opposite side of the transporting plane of the sheets (9), so that a sheet can be clamped in between the clamping zones (17) and the counter element (18),
- the clamping elements (16) are connected to a non-uniform rotary drive, **characterized in that**
- over part of their circumference, the clamping elements (16) have clamping zones (17) and
- arranged at a distance upstream of the clamping elements (16) in the sheet running direction is a deflecting device (13), by which the rear edges of the sheets are deflected downwards out of the running-in plane.

2. Device according to Claim 1, **characterized in that** the distance between the clamping elements (16) and the deflecting device (13) is at least 100 mm.

3. Device according to Claim 1 or 2, **characterized in that** the distance between the clamping elements (16) and the deflecting device (13) is adjustable.

4. Device according to one of Claims 1 to 3, **characterized in that** the deflecting device (13) is an intermittently operable suction box with suction openings on the upper side.

5. Device according to one of Claims 1 to 4, **characterized in that** a three-phase synchronous servomotor is used as the non-uniform rotary drive for the clamping element (16) and/or the counter element (18).

6. Device according to Claim 5, **characterized in that** the three-phase synchronous servomotor has a ratio between its length and its diameter of more than 4.

7. Device according to one of Claims 1 to 6, **characterized in that** the clamping zones (17) in the form of segments of a ring are fastened on the outside of a hollow shaft.

8. Device according to Claim 7, **characterized in that** the hollow shaft is formed as a CRP tube with an outside diameter of at least 100 mm.

9. Device according to Claim 7 or 8, **characterized in that** the clamping zones (17) in the form of segments of a ring are produced from a volume-compressible, foamed plastics material and have a radial thickness of 10 mm - 30 mm.

10. Device according to one of Claims 7 to 9, **characterized in that** the clamping zones (17) have an outside diameter in the form of an arc of a circle, the angle at circumference of the clamping zones (17) on the hollow shaft being between 50° and 90°.

11. Device according to one of Claims 7 to 10, **characterized in that** the counter element (18) is likewise formed as a rotatable hollow shaft with a clamping zone in the form of a segment of a ring and has a non-uniform rotary drive of its own.

12. Machine for cross-cutting webs of material, in particular webs of paper or cardboard (1), comprising a cross-cutting device (3) including two cutter drums (8, 9) fitted with cross-cutters, and comprising a braking and overlapping device (4), by which the sheets (9) produced during the cross-cutting are taken over and braked, thereby forming an imbricated stream, **characterized in that** the braking and overlapping device (4) is formed according to one or more of Patent Claims 1 to 11.

## Revendications

1. Dispositif de freinage de feuilles (9) à déposer sur une pile (6), notamment des feuilles de papier ou de carton, comprenant
- des éléments de calage (16) pouvant être entraînés en rotation disposés au moins sur un côté du plan de transport des feuilles (9) sur la largeur du dispositif, lesquels possèdent des zones de calage (17) qui, lors de la rotation, s'étendent périodiquement jusqu'au plan d'entrée des feuilles (9),
- un élément homologue (18) monté rotatif sur le côté opposé du plan de transport des feuilles (9) de sorte qu'une feuille peut être calée entre les zones de calage (17) et l'élément homologue (18),
- les éléments de calage (16) étant reliés par un entraînement rotatif non uniforme,
**caractérisé en ce que**
- les éléments de calage (16) possèdent sur une partie de leur pourtour des zones de calage (17) en forme de segments d'anneau et
- un système de déviation (13) est disposé dans le sens de défilement des feuilles avec un écart devant les éléments de calage (16), par lequel les bords arrière des feuilles sont déviés vers le bas depuis le plan d'entrée.

2. Dispositif selon la revendication 1, **caractérisé en ce que** l'écart entre les éléments de calage (16) et le système de déviation (13) est au moins égal à 100 mm.

3. Dispositif selon la revendication 1 ou 2, **caractérisé en ce que** l'écart entre les éléments de calage (16) et le système de déviation (13) est réglable.

4. Dispositif selon l'une des revendications 1 à 3, **caractérisé en ce que** le système de déviation (13) est une caisse aspirante commutable de manière cyclique pourvue d'ouvertures d'aspiration sur le côté supérieur.

5. Dispositif selon l'une des revendications 1 à 4, **caractérisé en ce que** l'entraînement rotatif non uniforme utilisé pour les éléments de calage (16) et/ou l'élément homologue (18) est un servomoteur synchrone à courant continu.

6. Dispositif selon la revendication 5, **caractérisé en ce que** le servomoteur synchrone à courant continu présente un rapport entre sa longueur et son diamètre supérieur à 4.

7. Dispositif selon l'une des revendications 1 à 6, **caractérisé en ce que** les zones de calage (17) en forme de segments d'anneaux sont fixées à l'extérieur sur un arbre creux.

8. Dispositif selon la revendication 7, **caractérisé en ce que** l'arbre creux est réalisé sous la forme d'un tube en CFK ayant un diamètre extérieur minimum de 100 mm.

9. Dispositif selon la revendication 7 ou 8, **caractérisé en ce que** les zones de calage (17) en forme de segments d'anneaux sont fabriquées à partir d'une matière plastique moussée compressible en volume et présentent une épaisseur radiale de 10 mm à 30 mm.

10. Dispositif selon l'une des revendications 7 à 9, **caractérisé en ce que** les zones de calage (17) présentent un diamètre extérieur en forme d'arc de cercle, l'angle inscrit des zones de calage (17) sur l'arbre creux étant compris entre 50° et 90°.

11. Dispositif selon l'une des revendications 7 à 10, **caractérisé en ce que** l'élément homologue (18) est lui aussi réalisé sous la forme d'un arbre creux rotatif ayant une zone de calage en forme de segments d'anneau et possède un entraînement rotatif non uniforme propre.

12. Machine de coupe transversale de bandes de matière, notamment de bandes de papier ou de carton (1), comprenant un système de coupe transversale (3) contenant deux cylindres porte-lames (8, 9) équipés de lames transversales et comprenant un dispositif de freinage et de chevauchement (4) par lequel les feuilles (9) produites lors de la coupe transversale sont prises en charge et freinées, ce qui forme un flux imbriqué, **caractérisée en ce que** le dispositif de freinage et de chevauchement (4) est configuré selon une ou plusieurs des revendications 1 à 11.
